# EUROPÄISCHE PATENTSCHRIFT

(11) **EP 2 131 005 B1**
(45) Veröffentlichungstag und Bekanntmachung des Hinweises auf die Patenterteilung: **02.03.2011**
(21) Anmeldenummer: 08157660.5
(22) Anmeldetag: 05.06.2008
(51) Int. Cl.: E06B 3/62, E06B 7/23

(54) **Dichtung, insbesondere für Türen, Fenster oder Fassaden**
Seal, in particular for windows, doors or facades
Joint, en particulier pour portes, fenêtres ou façades

(43) Veröffentlichungstag der Anmeldung: 09.12.2009
(73) Patentinhaber: Trelleborg Sealing Profiles Germany GmbH, 74821 Mosbach (DE)
(72) Erfinder: Haaß, Bernhard, 74821 Mosbach (DE); Neveux, Paul, 40360 Castelnau-Chalosse (FR)
(74) Vertreter: Schober, Christoph D.

(56) Entgegenhaltungen:
- EP-A- 0 247 533
- EP-A- 0 291 017
- EP-A- 0 570 269
- EP-A- 0 632 184
- DE-A1- 19 919 442
- DE-A1-102005 044 421
- GB-A- 1 579 612
- US-A- 2 840 869

## Beschreibung

Die Erfindung betrifft eine Dichtung, die insbesondere als sogenannte Verglasungsdichtung für Türen, Fenster oder Fassaden Anwendung findet. Die Dichtung weist einen Grundkörper, der aus einem ersten elastomeren Werkstoff gefertigt ist, und einen Dichtungskörper, der aus einem zweiten elastomeren Werkstoff gefertigt ist, auf. Der zweite Werkstoff hat eine geringere Härte als der erste Werkstoff. Der Grundkörper weist einen ersten Schenkel, einen zweiten Schenkel sowie eine den ersten Schenkel und den zweiten Schenkel miteinander verbindende Basis auf. Der Dichtungskörper weist einen ersten Dichtungsabschnitt, der an dem ersten Schenkel angeordnet ist, und einen zweiten Dichtungsabschnitt, der an dem zweiten Schenkel angeordnet ist, auf.

Eine derartige Dichtung dient im Allgemeinen dazu, Ausfachungen, das heißt Füll- oder Verkleidungselemente, die in einen umlaufenden Rahmen montiert sind, abzudichten. Bei den Ausfachungen kann es sich zum Beispiel um die Glasscheibe eines Fensters handeln.

Ein strangförmiges Dichtungsprofil, das als Verglasungsdichtung eingesetzt wird, ist aus der EP 0 291 017 A1 bekannt. Das Dichtungsprofil weist einen Grundkörper auf, der sich aus einem Basissteg, zwei Rastfüßen und einer Stütznoppe zusammensetzt. Der Grundkörper besteht aus einem elastomeren Werkstoff, der eine Shore-A-Härte zwischen 50 und 70 hat. Das Dichtungsprofil weist ferner einen Dichtungskörper auf, der als Dichtungswulst ausgestaltet und an dem Basissteg angeordnet ist. Der Dichtungskörper besteht aus einem weicheren Werkstoff als der Grundkörper. So kann der Dichtungskörper aus Moosgummi bestehen, das eine Dichte zwischen 0,5 g/cm³ und 0,9 g/cm³ hat.

Eine als Verglasungsdichtung eingesetzte Dichtung wird außerdem in der EP 0 632 184 A1 beschrieben. Die Dichtung weist einen im Querschnitt U-förmigen Grundkörper auf, der aus einem elastomeren Werkstoff besteht und sich aus einem ersten Schenkel, einem zweiten Schenkel und einer den ersten Schenkel und den zweiten Schenkel miteinander verbindenden Basis zusammensetzt. Die Dichtung kann um Ecken einer Glasscheibe umgelenkt werden und weist zu diesem Zweck Einschnitte auf, die von geringer einheitlicher Länge sind und vorgeschnittene oder vorgestanzte Querlinien bilden.

DE 10 2005 044 421 A1 offenbart eine Strangdichtung, die zur Verankerung in einer Nut ausgebildet ist. Die Strangdichtung weist einen Dichtungsabschnitt und einen Befestigungsabschnitt auf. Der Befestigungsabschnitt weist ein Verstärkungselement mit pfeilförmigem Querschnitt auf. Das Verstärkungselement ist unter anderem für den zuverlässigen Halt der Strangdichtung in der Nut verantwortlich und bildet zu diesem Zweck Widerhaken. Das Verstärkungselement ist aus einem Material gebildet, das härter ist als das sonstige Material des Befestigungsabschnitts.

Aus GB 1 579 612 A ist ein Dichtungsprofil zur Aufnahme und Abdichtung einer Glasscheibe bekannt. Das Dichtungsprofil weist einen Basisabschnitt auf, von dem ein äußerer Schenkelabschnitt, ein innerer Schenkelabschnitt und ein Haltearm abragen. Der innere Schenkelabschnitt und der Haltearm weisen an den Übergangsstellen zu dem Basisabschnitt Gelenke auf, die aus einem weichen, verformbaren Material gebildet sind. Der äußere Schenkelabschnitt und der innere Schenkelabschnitt weisen an ihren freien Enden Dichtungsstreifen auf. Zur Installation wird die Glasscheibe in das Dichtungsprofil so eingesetzt, dass einer der Dichtungsstreifen mit seiner Dichtlippe an dem Glas anliegt. Dann wird der innere Schenkelabschnitt so auf das Glas hin gebogen, dass der andere Dichtungsstreifen an der Glasscheibe anliegt. In dem inneren Schenkelabschnitt ist eine Nut vorgesehen, in die der Haltearm mit seinem Ende eingerastet wird.

DE 199 19 442 A1 zeigt ein Dichtungsprofil zur Aufnahme einer Glaswand. Das Dichtungsprofil ist im Querschnitt im Wesentlichen U-förmig und weist an den Enden der Schenkel des U Dichtlippen auf. Das Dichtungsprofil weist weiterhin Einschnitte in einem Winkel von 45° bis 60° zu der Achse des Dichtungsprofils auf, die sich in dem Körper des Dichtungsprofils erstrecken. Die Einschnitte dienen der einfachen Teilung des Dichtungsprofils, um dieses um Ecken führen zu können. Die Dichtlippen weisen keine Einschnitte auf, so dass die Dichtlippen an den Ecken nicht geteilt werden.

Ferner offenbart US 2,840,869 ein im Querschnitt U-förmiges Dichtungsprofil aus elastischem Kunststoffmaterial zur Aufnahme der Kante einer Fensterscheibe. Das Dichtungsprofil weist im nicht montierten Zustand Schenkel auf, deren freie Enden konvergieren, so dass das Dichtungsprofil bei der Montage an seinem offenen Ende aufgeweitet werden muss, um die Fensterscheibe darin aufzunehmen.

Der Erfindung liegt die Aufgabe zugrunde, eine Dichtung zu schaffen, die eine zuverlässige Abdichtung gewährleistet, sich sicher um Ecken verlegen lässt.

Diese Aufgabe wird durch eine Dichtung gemäß Anspruch 1 gelöst. Bevorzugte Ausgestaltungen der erfindungsgemäßen Dichtung werden in den Ansprüchen 2 bis 14 definiert.

Die erfindungsgemäße Dichtung weist einen Grundkörper auf, der aus einem ersten elastomeren Werkstoff gefertigt ist. Die Dichtung weist ferner einen Dichtungskörper auf, der aus einem zweiten elastomeren Werkstoff gefertigt ist. Der zweite Werkstoff hat eine geringere Härte als der erste Werkstoff und verleiht dem Dichtungskörper damit eine hohe Verformungsfähigkeit, die eine zuverlässige Abdichtung gewährleistet. Der Grundkörper weist einen ersten Schenkel, einen zweiten Schenkel und eine den ersten Schenkel und den zweiten Schenkel miteinander verbindende Basis auf. Der sich aus dem ersten Schenkel, dem zweiten Schenkel und der Basis zusammensetzende Grundkörper verleiht der Dichtung eine im Querschnitt im Wesentlichen U-förmige Gestalt, die es ermöglicht, beispielsweise den Rand einer Glasscheibe beidseitig einzufassen.

Der Dichtungskörper weist einen ersten Dichtungsabschnitt, der an dem ersten Schenkel angeordnet ist, sowie einen zweiten Dichtungsabschnitt, der an dem zweiten Schenkel angeordnet ist, auf. Der erste Schenkel und/oder der zweite Schenkel weisen einen Endabschnitt auf, der sich in den Dichtungsabschnitt hinein erstreckt. Der Endabschnitt bewirkt eine Verstärkung des Dichtungsabschnitts, die eine ausreichende Steifigkeit der Dichtung auch dann gewährleistet, wenn der Grundkörper mit einer Aussparung versehen wird, um die Dichtung um eine Ecke verlegen zu können. Um den Dichtungsabschnitt zu verstärken, ist es nicht in allen Fällen notwendig, dass der Endabschnitt vollständig von dem Dichtungsabschnitt umschlossen wird. Je nach Anwendungsfall kann es ausreichend sein, wenn der Endabschnitt nur teilweise von dem Dichtungsabschnitt umschlossen ist.

Im nicht montierten Zustand der Dichtung schließen die Schenkel und die Basis zum Erzielen einer Vorspannung einen Winkel ein, der kleiner als 90° ist. Im montierten Zustand der Dichtung liegen die Schenkel an den Seitenflächen von beispielsweise einer Glasscheibe an und schließen dann mit der an der Stirnfläche der Glasscheibe anliegenden Basis einen Winkel von ca. 90° ein. Um die Dichtung zu montieren, ist es demnach erforderlich, die Schenkel nach außen zu schwenken, so dass die Schenkel im montierten Zustand eine Vorspannung erfahren, die zu einem festen Anliegen des Dichtungskörpers an der Glasscheibe und damit zu einer zuverlässigen Abdichtung beiträgt.

Bevorzugt beträgt das Verhältnis von der Länge des Endabschnitts, in der Längsrichtung des Schenkels betrachtet, zu der Länge des Dichtungsabschnitts, in Längsrichtung des Schenkels betrachtet, wenigstens 1:5, vorzugsweise wenigstens 1:3. Auf diese Weise ist eine zuverlässige Verstärkung des Dichtungsabschnitts durch den Endabschnitt sichergestellt.

Bevorzugt verjüngt sich der Endabschnitt in Längsrichtung des Schenkels, um insbesondere eine ausreichende Verformungsfähigkeit des Dichtungsabschnitts zu erhalten.

Zweckmäßigerweise hat der erste Werkstoff, aus dem der Grundkörper besteht, eine Shore-A-Härte zwischen 50 und 90, um dem Grundkörper eine ausreichende Steifigkeit zu verleihen. Der zweite Werkstoff, aus dem der Dichtungskörper besteht, hat hingegen zweckmäßigerweise eine Shore-A-Härte zwischen 30 und 60, um dem Dichtungskörper eine ausreichende Verformungsfähigkeit zu verleimen. In einer bevorzugten Ausgestaltung der erfindungsgemäßen Dichtung verfügt der zweite Werkstoff über eine zellige Struktur und hat vorzugsweise eine Dichte zwischen 0,2 g/cm³ und 0,9 g/cm³. Bei dem zweiten Werkstoff kann es sich insbesondere um Moosgummi oder Zellgummi handeln.

Der Dichtungsabschnitt weist eine Dichtfläche auf, die vorzugsweise konkav gekrümmt ist. Die konkave Krümmung der Dichtfläche gewährleistet eine zuverlässige Abdichtung. Der Dichtungsabschnitt weist zweckmäßigerweise ferner eine Befestigungsfläche auf, die vorzugsweise mit einer Einbuchtung versehen ist. Die Einbuchtung dient dazu, die Befestigungsfläche an beispielsweise einem Rahmen zu fixieren. Bevorzugt weist der Dichtungsabschnitt außerdem eine die Dichtfläche und die Befestigungsfläche miteinander verbindende Außenfläche auf, die vorzugsweise kurvenförmig ist. Die kurvenförmige Ausgestaltung der im eingebauten Zustand der Dichtung zu erkennenden Außenfläche verleiht der Dichtung eine in ästhetischer Hinsicht ansprechende Gestaltung.

In einer bevorzugten Ausgestaltung der erfindungsgemäßen Dichtung ist die Basis mit einer Vielzahl an Öffnungen versehen, die in Längsrichtung der Dichtung in einem Abstand voneinander angeordnet sind. Die vorteilhafterweise äquidistant angeordneten Öffnungen bewirken eine Hinterlüftung einer von der Dichtung beispielsweise eingefassten Glasscheibe.

Weiterhin ist es von Vorteil, wenn die Basis auf der den Schenkeln abgewandten Seite und/oder auf der den Schenkeln zugewandten Seite mit wenigstens einer Aussparung versehen ist. Die Aussparung auf der den Schenkeln abgewandten Seite trägt zu einer sicheren Befestigung der Dichtung an beispielsweise einem Rahmen bei. Die Aussparung auf der den Schenkeln zugewandten Seite ermöglicht es, eine Verbindung zwischen den Öffnungen der Basis zu erzeugen, um auf diese Weise eine ausreichende Hinterlüftung zu bewirken.

Bevorzugt ist der Schenkel mit einer Haltelippe versehen. Die Haltelippe trägt zu einer zuverlässigen Befestigung der Dichtung an beispielsweise einem Rahmen bei.

Ferner hat es sich als vorteilhaft erwiesen, wenn im nicht montierten Zustand der Dichtung die Basis im Querschnitt gekrümmt, vorzugsweise konvex, ist, so dass im montierten Zustand auch die Basis eine Vorspannung ausübt.

Eine praxisgerechte Herstellung der erfindungsgemäßen Dichtung ergibt sich dann, wenn der Grundkörper und der Dichtungskörper durch Koextrusion gefertigt werden. Je nach Anwendungsfall ist es jedoch auch möglich, den Grundkörper zu extrudieren und den Dichtungskörper durch Spritzgießen zu fertigen.

Einzelheiten und weitere Vorteile der erfindungsgemäßen Dichtung ergeben sich aus der nachfolgenden Beschreibung bevorzugter Ausführungsbeispiele. In den die Ausführungsbeispiele lediglich schematisch darstellenden Zeichnungen veranschaulichen im Einzelnen:
- Fig. 1: einen Querschnitt durch die erfindungsgemäße Dichtung in ei- ner ersten Ausführungsform, der die Dichtung im nicht montier- ten Zustand zeigt;
- Fig. 2: einen Querschnitt und eine Ansicht von unten von der Dichtung gemäß Fig. 1, welche die Dichtung in einer dem montierten Zu- stand entsprechenden Form zeigt;
- Fig. 3: einen Querschnitt, der die Dichtung gemäß Fig. 1 im montierten Zustand zeigt;
- Fig. 4: eine teilgeschnittene Darstellung, welche die um eine Ecke ver- legte Dichtung zeigt, und
- Fig. 5: einen Querschnitt durch die erfindungsgemäße Dichtung in ei- ner zweiten Ausführungsform, der die Dichtung in einer dem montierten Zustand entsprechenden Form zeigt.

Die in Fig. 1 dargestellte Dichtung dient zum Abdichten eines Fensters 30 und ist als Verglasungsdichtung ausgestaltet. Die Dichtung setzt sich aus einem Grundkörper 10 und einem Dichtungskörper 20 zusammen. Der Grundkörper 10 besteht aus einem ersten elastomeren Werkstoff, der eine Shore-A-Härte zwischen 50 und 90 hat. Der Grundkörper 10 weist einen ersten Schenkel 11, einen zweiten Schenkel 12 und eine den ersten Schenkel 11 und den zweiten Schenkel 12 miteinander verbindende Basis 13 auf. Der Dichtungskörper 20 weist einen ersten Dichtungsabschnitt 21, der an dem Schenkel 11 angeordnet ist, und einen zweiten Dichtungsabschnitt 22, der an dem Schenkel 12 angeordnet ist, auf. Die Dichtungsabschnitte 21, 22 bestehen aus einem zweiten elastomeren Werkstoff, der eine geringere Härte als der erste Werkstoff, aus dem der Grundkörper 10 besteht, hat. Im vorliegenden Fall verfügt der zweite Werkstoff über eine zellige Struktur, wie Fig. 1 zu erkennen gibt. Bei dem zweiten Werkstoff handelt es sich insbesondere um Moosgummi mit einer Dichte zwischen 0,2 g/cm³ und 0,9 g/cm³.

Die Dichtungsabschnitte 21, 22 weisen jeweils eine konkav gekrümmte Dichtfläche 23 auf, die, wie insbesondere Fig. 3 zu erkennen gibt, an der Seitenfläche eines Isolierglases 31 anliegt. Die Dichtungsabschnitte 21, 22 weisen zudem jeweils eine Befestigungsfläche 24 auf, die an einem das Isolierglas 31 einfassenden Rahmen 32 anliegt. Der Rahmen 32 ist im vorliegenden Fall aus Holz gefertigt und weist im Bereich der Dichtungsabschnitte 21, 22 einen Vorsprung 33 auf. Die Befestigungsfläche 24 ist mit einer Einbuchtung 25 versehen, in welche der Vorsprung 33 eingreift, um eine zuverlässige Befestigung der Dichtungsabschnitte 21, 22 zwischen dem Isolierglas 31 und dem Rahmen 32 sicherzustellen. Die Dichtungsabschnitte 21, 22 weisen weiterhin jeweils eine kurvenförmige Außenfläche 26 auf, welche die Dichtfläche 23 und die Befestigungsfläche 24 miteinander verbindet.

Wie insbesondere die Fig. 1 und 2 zu erkennen geben, ist die Basis mit einer Vielzahl an Öffnungen 15 versehen, die in Längsrichtung der Dichtung in einem Abstand a voneinander angeordnet sind. Die Basis 13 ist ferner auf der den Schenkeln 11, 12 abgewandten Seite mit Aussparungen 16 versehen. Zudem ist die Basis 13 auf der den Schenkeln zugewandten Seite mit einer Aussparung 17 versehen, welche die Öffnungen 15 in Längsrichtung der Dichtung miteinander verbindet und damit sicherstellt, dass die Öffnungen 15 eine ausreichende Hinterlüftung der Glasscheibe 31 bewirken.

Die Schenkel 11, 12 sind, wie insbesondere Fig. 3 zu erkennen gibt, auf der dem Isolierglas 31 abgewandten Seite jeweils mit einer Haltelippe 18 versehen, die zu einer zuverlässigen Befestigung der Dichtung an dem Rahmen 32 beiträgt.

Im nicht montierten Zustand der Dichtung schließen die Schenkel 11, 12 und die Basis 13 einen Winkel α ein, der, wie insbesondere Fig. 1 zu erkennen gibt, kleiner als 90° ist. Fig. 1 gibt ferner zu erkennen, dass im nicht montierten Zustand der Dichtung die Basis 13 im Querschnitt konvex ist. Wie Fig. 3 zu erkennen gibt, liegt im montierten Zustand der Dichtung die Basis 13 an der Stirnfläche des Isolierglases 31 an, wohingegen die Schenkel 11, 12 an den Seitenflächen des Isolierglases 31 anliegen. Um die Dichtung zu montieren, ist es demzufolge erforderlich, die Schenkel 11, 12 nach außen zu schwenken und sodann die Dichtung auf den Rand des Isolierglases 31 zu drücken. Die im montierten Zustand begradigte Basis 13 und die Schenkel 11, 12 erzeugen eine Vorspannung, die einen zuverlässigen Sitz an dem Isolierglas 31 sicherstellen.

Die in Fig. 5 gezeigte Ausführungsform unterscheidet sich von der Ausführungsform der Dichtung gemäß den Fig. 1 bis 4 zum einen darin, dass die Dichtungsabschnitte 21, 22 nicht aus einem zelligen Werkstoff bestehen. Der zweite Werkstoff, aus dem der die Dichtungsabschnitte 21, 22 umfassende Dichtungskörper 20 besteht, hat eine Shore-A-Härte zwischen 30 und 60 und ist damit weicher als der erste Werkstoff, aus dem der Grundkörper 10 besteht. Die in Fig. 5 gezeigte Ausführungsform unterscheidet sich von der Ausführungsform gemäß den Fig. 1 bis 4 zum anderen ferner darin, dass die Befestigungsfläche 24 im Bereich der Einbuchtung 25 nicht ausschließlich von den Dichtungsabschnitten 21, 22, sondern zum Teil von den Schenkeln 11, 12 gebildet wird. Die Befestigungsfläche 24 verfügt auf Grund des härteren Werkstoffs, aus dem die Schenkel 11, 12 bestehen, somit über eine höhere Steifigkeit, die vor allem dann zum Tragen kommt, wenn der Rahmen 32 aus Metall, beispielsweise Aluminium, besteht.

Die in den Fig. 1 bis 5 gezeigten Ausführungsformen haben gemein, dass der Grundkörper 10 und der Dichtungskörper 20 durch Koextrusion gefertigt sind. Die Ausführungsformen haben ferner gemein, dass die Schenkel 11, 12 jeweils einen Endabschnitt 14 aufweisen, der sich in den entsprechenden Dichtungsabschnitt 21, 22 hinein erstreckt. Der Endabschnitt 14 bewirkt eine Verstärkung der Dichtungsabschnitte 21, 22. Auf diese Weise ist eine ausreichende Steifigkeit der Dichtung auch dann gewährleistet, wenn, wie in Fig. 4 gezeigt, der Grundkörper 10 mit einer Aussparung A versehen wird, um die Dichtung um eine Ecke des Isolierglases 31 zu verlegen.

Der Endabschnitt 14 der Ausführungsform gemäß den Fig. 1 bis 4 verjüngt sich in Längsrichtung der Schenkel 11, 12 und ist vollständig von den Dichtungsabschnitten 21, 22 umschlossen. Der Endabschnitt 14 der in Fig. 5 gezeigten Ausführungsform ist lediglich auf der dem Isolierglas 31 zugewandten Seite von den Dichtungsabschnitten 21, 22 umschlossen. Die Endabschnitte 14 der Ausführungsform gemäß den Fig. 1 bis 4 und der Ausführungsform gemäß Fig. 5 haben gemein, dass das Verhältnis von der Länge I des Endabschnitts 14 zu der Länge k der Dichtungsabschnitte 21, 22 wenigstens 1:5 beträgt, nämlich in etwa 1:3 bei der Ausführungsform gemäß den Fig. 1 bis 4 und in etwa 1:2 bei der Ausführungsform gemäß Fig. 5. Die Länge I der Endabschnitte 14 trägt somit zu einer ausreichenden Verstärkung der Dichtungsabschnitte 21, 22 bei.

### Bezugszeichenliste

- 10: Grundkörper
- 11: erster Schenkel
- 12: zweiter Schenkel
- 13: Basis
- 14: Endabschnitt
- 15: Öffnung
- 16: Aussparung
- 17: Aussparung
- 18: Haltelippe

- 20: Dichtungskörper
- 21: erster Dichtungsabschnitt
- 22: zweiter Dichtungsabschnitt
- 23: Dichtfläche
- 24: Befestigungsfläche
- 25: Einbuchtung
- 26: Außenfläche

- 30: Fenster
- 31: Isolierglas
- 32: Rahmen
- 33: Vorsprung

- A: Aussparung
- a: Abstand
- I: Länge
- k: Länge
- α: Winkel

## Patentansprüche

1. Dichtung, insbesondere für Türen, Fenster (30) oder Fassaden, mit
einem Grundkörper (10), der aus einem ersten elastomeren Werkstoff gefertigt ist und einen ersten Schenkel (11), einen zweiten Schenkel (12) und eine den ersten Schenkel (11) und den zweiten Schenkel (12) miteinander verbindende Basis (13) aufweist, und
einem Dichtungskörper (20), der einen ersten Dichtungsabschnitt (21), der an dem ersten Schenkel (11) angeordnet ist, und einen zweiten Dichtungsabschnitt (22), der an dem zweiten Schenkel (12) angeordnet ist, aufweist,
wobei der Dichtungskörper (20) aus einem zweiten elastomeren Werkstoff, der eine geringere Härte als der erste Werkstoff hat, gefertigt ist,
wobei wenigstens einer der Schenkel (11, 12) einen Endabschnitt (14) aufweist, der sich in den entsprechenden Dichtungsabschnitt (21, 22) hinein erstreckt, und
wobei im nicht montierten Zustand der Dichtung die Schenkel (11, 12) und die Basis (13) zum Erzielen einer Vorspannung im montierten Zustand einen Winkel (α) einschließen, der kleiner als 90° ist.

2. Dichtung nach Anspruch 1, **dadurch gekennzeichnet, dass** der Endabschnitt (14) in Längsrichtung des Schenkels (11, 12) eine Länge (I) hat und der entsprechende Dichtungsabschnitt (21, 22) in Längsrichtung des Schenkels (11, 12) eine Länge (k) hat, wobei das Verhältnis von der Länge (I) des Endabschnitts (14) zu der Länge (k) des entsprechenden Dichtungsabschnitts (21, 22) wenigstens 1:5, vorzugsweise wenigstens 1:3, beträgt.

3. Dichtung nach Anspruch 1 oder 2, **dadurch gekennzeichnet, dass** sich der Endabschnitt (14) in Längsrichtung des Schenkels (11, 12) verjüngt.

4. Dichtung nach einem der Ansprüche 1 bis 3, **dadurch gekennzeichnet, dass** der erste Werkstoff eine Shore-A-Härte zwischen 50 und 90 hat.

5. Dichtung nach einem der Ansprüche 1 bis 4, **dadurch gekennzeichnet, dass** der zweite Werkstoff eine Shore A-Härte zwischen 30 und 60 hat.

6. Dichtung nach einem der Ansprüche 1 bis 5, **dadurch gekennzeichnet, dass** der zweite Werkstoff eine zellige Struktur und vorzugsweise eine Dichte zwischen 0,2 g/cm³ und 0,9 g/cm³ hat.

7. Dichtung nach einem der Ansprüche 1 bis 6, **dadurch gekennzeichnet, dass** die Dichtungsabschnitte (21, 22) jeweils eine Dichtfläche (23) aufweisen, die vorzugsweise konkav gekrümmt ist.

8. Dichtung nach einem der Ansprüche 1 bis 7, **dadurch gekennzeichnet, dass** die Dichtungsabschnitte (21, 22) jeweils eine Befestigungsfläche (24) aufweisen, die vorzugsweise mit einer Einbuchtung (25) versehen ist.

9. Dichtung nach Anspruch 8, **dadurch gekennzeichnet, dass** die Dichtungsabschnitte (21, 22) jeweils eine die Dichtfläche (23) und die Befestigungsfläche (24) miteinander verbindende Außenfläche (26) aufweisen, die vorzugsweise kurvenförmig ist.

10. Dichtung nach einem der Ansprüche 1 bis 9, **dadurch gekennzeichnet, dass** die Basis (13) mit einer Vielzahl an Öffnungen (15) versehen ist, die in Längsrichtung der Dichtung in einem Abstand (a) voneinander angeordnet sind.

11. Dichtung nach einem der Ansprüche 1 bis 10, **dadurch gekennzeichnet, dass** die Basis (13) auf der den Schenkeln (11, 12) abgewandten Seite und/oder auf der den Schenkeln (11, 12) zugewandten Seite mit wenigstens einer Aussparung (16, 17) versehen ist.

12. Dichtung nach einem der Ansprüche 1 bis 11, **dadurch gekennzeichnet, dass** die Schenkel (11, 12) jeweils mit einer Haltelippe (18) versehen sind.

13. Dichtung nach einem der Ansprüche 1 bis 12, **dadurch gekennzeichnet, dass** im nicht eingebauten Zustand die Basis (13) im Querschnitt gekrümmt ist.

14. Dichtung nach einem der Ansprüche 1 bis 13, **dadurch gekennzeichnet, dass** der Grundkörper (10) und der Dichtungskörper (20) durch Koextrusion gefertigt sind.

## Claims

1. Seal, in particular for doors, window (30) or fronts, with a basic body (10), which is made from a first elastomer material, having a first leg (11), a second leg (12) and a base (13) which links the first leg (11) to the second leg (12), and seal body (20) comprising a first sealing section (21) arranged on the first leg (11), and a second sealing section (22) arranged on the second leg (12), wherein the seal body (20) is made from a second elastomer material, the hardness of which is inferior to that of the first material,wherein at least one of the legs (11, 12) has an end section (14) which extends into the corresponding sealing section (21, 22) and wherein, in the non-mounted state of the seal, the legs (11, 12) and the base (13) form an angle (α), which is smaller than 90°, in order to achieve tension in the mounted state.

2. Seal according to claim 1, **characterised in that** the end section (14) has a length (I) in the longitudinal direction of the leg (11, 12) and the corresponding sealing section (21, 22) has a length (k) in the longitudinal direction of the leg (11, 12), wherein the ratio of the length (I) of the end section (14) to the length (k) of the corresponding sealing section (21, 22) is at least 1:5, preferably at least 1:3.

3. Seal according to claim 1 or 2, **characterised in that** the end section (14) is tapered in the longitudinal direction of the leg (11, 12).

4. Seal according to one of the claims 1 to 3, **characterised in that** the first material has a Shore A hardness of between 50 and 90.

5. Seal according to one of the claims 1 to 4, **characterised in that** the second material has a Shore A hardness of between 30 and 60.

6. Seal according to one of the claims 1 to 5, **characterised in that** the second material has a cellular structure and preferably has a density of between 0.2g/cm³ and 0.9g/cm³.

7. Seal according to one of the claims 1 to 6, **characterised in that** the sealing sections (21, 22) each have a sealing surface (23) which is preferably curved in a concave manner.

8. Seal according to one of the claims 1 to 7, **characterised in that** the sealing sections (21, 22) each have a fastening surface (24) which is preferably provided with an indentation (25).

9. Seal according to claim 8, **characterised in that** the sealing sections (21, 22) each have an outer surface (26) which connects the sealing surface (23) and the fastening surface (24) and which is preferably curved in shape.

10. Seal according to one of the claims 1 to 9, **characterised in that** the base (13) is provided with a number of apertures (15) arranged at a distance (a) from each other along the length of the seal.

11. Seal according to one of the claims 1 to 10, **characterised in that** at least one recess (16, 17) is provided on the side of the base (13) facing away from the legs (11, 12) and/or the side of the base (13) facing the legs (11, 12).

12. Seal according to one of the claims 1 to 11, **characterised in that** the legs (11, 12) are each configured with a retaining lip (18).

13. Seal according to one of the claims 1 to 12, **characterised in that**, in the non-mounted state, the base (13) is curved in cross-section.

14. Seal according to one of the claims 1 to 13, **characterised in that** the basic body (10) and the seal body (20) are produced by co-extrusion.

## Revendications

1. Joint, en particulier pour portes, fenêtres (30) ou façades, comprenant un corps de base (10), qui est fabriqué à partir d'un premier matériau élastomère et qui comporte une première branche (11), une seconde branche (12) et une base (13) qui relie la première branche (11) et la seconde branche (12) l'une à l'autre, et un corps d'étanchement (20), qui comprend un premier tronçon d'étanchement (21), agencé sur la première branche (11), et un second tronçon d'étanchement (22), agencé sur la seconde branche (12), dans lequel le corps d'étanchement (20) est fabriqué en un second matériau élastomère qui présente une dureté plus faible que le premier matériau, dans lequel l'une au moins des branches (11, 12) comporte un tronçon terminal (14) qui s'étend jusqu'à l'intérieur du tronçon d'étanchement correspondant (21, 22), et dans lequel, dans l'état non monté du joint, les branches (11, 12) et la base (13) incluent un angle (α) inférieur à 90° pour obtenir une précontrainte dans l'état monté.

2. Joint selon la revendication 1, **caractérisé en ce que** le tronçon terminal (14) présente en direction longitudinale de la branche (11, 12) une longueur (I), et le tronçon d'étanchement correspondant (21, 22) présente en direction longitudinale de la branche (11, 12) une longueur (k), telles que le rapport de la longueur (I) du tronçon terminal (14) sur la longueur (k) du tronçon d'étanchement correspondant (21, 22) s'élève à au moins 1:5, de préférence au moins 1:3.

3. Joint selon la revendication 1 ou 2, **caractérisé en ce que** le tronçon terminal (14) va en se rétrécissant en direction longitudinale de la branche (11, 12).

4. Joint selon l'une des revendications 1 à 3, **caractérisé en ce que** le premier matériau présente une dureté Shore A entre 50 et 90.

5. Joint selon l'une des revendications 1 à 4, **caractérisé en ce que** le second matériau présente une dureté Shore A entre 30 et 60.

6. Joint selon l'une des revendications 1 à 5, **caractérisé en ce que** le second matériau a une structure cellulaire et possède de préférence une densité entre 0,2 g/cm³ et 0,9 g/cm³.

7. Joint selon l'une des revendications 1 à 6, **caractérisé en ce que** les tronçons d'étanchement (21, 22) présentent chacun une surface d'étanchement (23) qui est de préférence incurvée de manière concave.

8. Joint selon l'une des revendications 1 à 7, **caractérisé en ce que** les tronçons d'étanchement (21, 22) présentent chacun une surface de fixation (24) qui est de préférence pourvue d'un creux (25).

9. Joint selon la revendication 8, **caractérisé en ce que** les tronçons d'étanchement (21, 22) présentent chacun une surface extérieure (26) qui relie respectivement l'une des surfaces d'étanchement (23) et la surface de fixation (24) l'une à l'autre et qui est de préférence de forme incurvée.

10. Joint selon l'une des revendications 1 à 9, **caractérisé en ce que** la base (13) est pourvue d'une pluralité d'ouvertures (15), lesquelles sont agencées à une distance (a) les unes des autres dans la direction longitudinale du joint.

11. Joint selon l'une des revendications 1 à 10, **caractérisé en ce que** la base (13) est pourvue d'au moins une échancrure (16, 17) sur le côté détourné des branches (11, 12) et/ou sur le côté tourné vers les branches (11, 12).

12. Joint selon l'une des revendications 1 à 11, **caractérisé en ce que** les branches (11, 12) sont pourvues chacune d'une lèvre de maintien (18).

13. Joint selon l'une des revendications 1 à 12, **caractérisé en ce que**, dans l'état non monté, la base (13) est incurvée en coupe transversale.

14. Joint selon l'une des revendications 1 à 13, **caractérisé en ce que** le corps de base (10) et le corps d'étanchement (20) sont fabriqués par coextrusion.
